# EUROPÄISCHE PATENTSCHRIFT

(11) **EP 2 024 116 B1**
(45) Veröffentlichungstag und Bekanntmachung des Hinweises auf die Patenterteilung: **02.11.2011**
(21) Anmeldenummer: 07718459.6
(22) Anmeldetag: 24.05.2007
(51) Int. Cl.: B22D 19/00, F02F 1/38

(54) **ZYLINDERKOPF FÜR EINE BRENNKRAFTMASCHINE**
CYLINDER HEAD FOR AN INTERNAL COMBUSTION ENGINE
CULASSE DE MOTEUR À COMBUSTION INTERNE

(30) Priorität: 26.05.2006 AT 9162006; 07.12.2006 AT 20332006
(43) Veröffentlichungstag der Anmeldung: 18.02.2009
(73) Patentinhaber: AVL List GmbH, 8020 Graz (AT)
(72) Erfinder: ROITHINGER, Robert, 4300 St. Valentin (AT); LANGMAYR, Franz, 8020 Graz (AT); HOWLETT, Michael, 8010 Graz (AT)
(74) Vertreter: Babeluk, Michael
(86) Internationale Anmeldenummer: PCT/AT2007/000248
(87) Internationale Veröffentlichungsnummer: WO 2007/137314

(56) Entgegenhaltungen:
- EP-A1- 0 551 805
- DE-A1-102004 053 362

## Beschreibung

Die Erfindung betrifft einen Zylinderkopf für eine Brennkraftmaschine in Leichtbauweise mit zumindest einem in eine Außenstruktur eingegossenen Eingussstück, wobei Außenstruktur und Eingussstück aus verschiedenen Werkstoffen bestehen, wobei zumindest ein Eingussstück eine Stützstruktur bildet und zumindest einen Schraubenbutzen zur Aufnahme einer Zylinderkopfschraube ausbildet.

Die steigende Leistungsdichte, insbesondere von PKW-Diesel-Zylinderköpfen wird durch die Schwingfestigkeit und die thermische Wechselbeständigkeit des Zylinderkopfes beschränkt. Mangelnde Schwingfestigkeit führt dazu, dass es in Folge der ansteigenden Spitzendrücke besonders im Bereich des Wassermantels und der Gaswechselkanäle zu Schwingbrüchen kommt. Der thermische Eintrag in den Zylinderkopf ist ein etwa konstanter Anteil der Leistung. Dadurch steigen die Amplituden der Oberflächentemperaturen mindestens proportional zur Leistungsdichte, was bei ungenügender thermischer Wechselbeständigkeit zu einer Schädigung des Zylinderkopfes in jedem thermischen Zyklus führt.

Eine hohe Schwingfestigkeit kann durch Zylinderköpfe aus Grauguss, insbesondere aus GJV (Gusseisen mit Vermikulargraphit) realisiert werden. Ein Umstieg von Aluminiumlegierungen auf Grauguss führt zu einem Anstieg der Schwingfestigkeit in kritischen Zonen um etwa 50%. Der Nachteil von Zylinderköpfen aus Grauguss ist allerdings die schlechtere Wärmeleitfähigkeit, die um etwa einen Faktor 5 schlechter ist, als bei Al-Si-Mg-Legierungen. Dies führt zu höheren Maximaltemperaturen bei Graugussköpfen (etwa 400°C). Dieses Temperaturniveau wird bereits bei moderaten Leistungsdichten erreicht. Steigende Temperaturbelastung durch höhere Leistungsdichte würde zu starkem Absinken der Festigkeit und damit der Lebensdauer durch thermo-mechanische Rissbildung führen. Darüber hinaus führen die geometrischen Bedingungen von relativ dicht gepackten Motoren bei Personenkraftwagen zu einem massiven Absinken der Lebensdauer unter thermischer Wechsellast.

Die Anforderungen an Schwingfestigkeit und Steifigkeit würden somit für einen Zylinderkopf aus Stahl, bzw. Gusseisen, die Anforderungen hinsichtlich der thermischen Wechselbeständigkeiten eher für einen Zylinderkopf aus Aluminium sprechen.

Es ist bereits bekannt, Zylinderköpfe aus Komposit-Werkstoffen herzustellen.

Die EP 0 262 240 A1 beschreibt einen Zylinderkopf, welcher eine Bodenplatte und einen separat hergestellten Oberteil aufweist, die miteinander lösbar verbunden sind. Die Bodenplatte besteht dabei aus einem Werkstoff mit höherer Hochtemperaturfestigkeit und niedrigerer Wärmeleitfähigkeit als der Oberteil. Nachteilig ist, dass die Verbundzone in einem hochbelasteten Bereich ausgebildet ist, sowie dass ein schlechter Wärmetransport durch die Bodenplatte erfolgt, was zu einer hohen thermischen Wechselbelastung bei Leistungszyklierung mit entsprechender Werkstoffschädigung und zu hohen Bauteiltemperaturen auf der Gasseite führt.

Aus der EP 0 462 850 A1 ist es bekannt, bei einem Zylinderkopf einen faserverstärkten Einsatz zwischen den Ventilöffnungen zur Erhöhung der Wandfestigkeit einzugießen. Dabei können Probleme hinsichtlich der Bindung in der Übergangszone auftreten. Weiters nachteilig ist, dass die geringere Wärmeleitfähigkeit zu steigenden Temperaturamplituden führt. Darüber hinaus weisen Verbundmaterialien starke Tendenz zur Versprödung auf, was die Lebensdauer unter thermischer Wechselbelastung stark herabsetzt.

Die DE 31 00 755 A1 beschreibt einen Zylinderkopf für eine Brennkraftmaschine, welcher eine Armierung mit einem oder mehreren Einsätzen aus dispersionsgehärtetem Sinteraluminium zwischen den Ventilstegen aufweist. Die Bindung des Aluminiumsinterteils im Gießprozess ist allerdings sehr schwierig, da der Übergangsbereich in einer thermisch und mechanisch hoch belasteten Zone liegt. Die Langzeitfestigkeitseigenschaften können mit den genannten Maßnahmen nicht verbessert werden.

Weiters ist aus der DE 10 2004/053362 A1 ein Zylinderkopf für eine Brennkraftmaschine mit einem eine Außenstruktur eingegossenen Eingussstück bekannt. Das Eingussstück bildet eine Stützstruktur aus und weist Schraubenbutzen für Zylinderkopfschrauben auf.

Aufgabe der Erfindung ist es, diese Nachteile zu vermeiden und einen Zylinderkopf zu schaffen, welcher hohe Schwingfestigkeit und hohe thermische Wechselbeständigkeit aufweist.

Erfindungsgemäß wird dies dadurch erreicht, dass die Schraubenbutzen jedes Zylinders im Bereich des Feuerdeckes durch eine erste Verstrebung miteinander verbunden sind. Vorzugsweise weist das Eingussstück pro Zylinder zumindest einen vorzugsweise zentralen Einsatz auf, der zur Aufnahme eines in den Brennraum mündenden Bauteiles dienen kann.

Zur Erhöhung der Schwingfestigkeit ist es vorteilhaft, wenn zumindest zwei Schraubenbutzen miteinander über zumindest eine vorzugsweise normal zu den Butzenachsen angeordnete dritte Verstrebung verbunden sind, wobei der Schraubenbutzen und/oder der Einsatz als zylindrische Hülse ausgebildet sein kann. Der zentrale Einsatz ist dabei nicht bis zur Gasseite des Feuerdeckes ausgebildet, um die Wärmeleitung dort nicht negativ zu beeinflussen. Vielmehr befindet sich zwischen dem Einsatz und der Gasseite ein Bereich der Außenstruktur, wobei der Einsatz in die Außenstruktur eingebettet ist. Der zylindrische Einsatz nimmt - je nach Motortyp - eine Zündkerze oder einen Injektor auf. Die Form des Einsatzes wird entsprechend dem beabsichtigten Einsatzbereich gestaltet. Ist der Einsatz für die Aufnahme eines Injektors ausgebildet, so ist es vorteilhaft, wenn an den Einsatz ein Butzen zur Aufnahme einer Schraube einer Injektorverschraubung angegossen ist. Der Butzen nimmt somit das Einschraubloch für eine Klemmschraube der Injektorverschraubung auf. Damit ist eine Problemzone am Zylinderkopf entschärft, da die erforderlichen Klemmkräfte für Aluminiumwerkstoffe kritisch hoch sind.

Das Eingussstück besteht aus einem fachwerkartigen Rahmen, der von den Schraubenbutzen für die Zylinderkopfschrauben gebildet wird und in den über die schrägen dritten Verstrebungen der zentrale Einsatz eingebunden ist. Die zweiten Verstrebungen zwischen den Schraubenbutzen verhindern eine Dehnung der Struktur im Oberdeck und damit eine zyklische Biegung am Gasdeck. Der durch den Einsatz gebildete zentrale Zylinder wirkt daher wie eine stabilisierende Säule. Die zweiten und dritten Verstrebungen stützen die Gaswechselkanäle.

In einer vorteilhaften Ausführungsvariante der Erfindung ist vorgesehen, dass die erste Verstrebung ringförmige ausgebildet ist, wobei vorzugsweise die erste Verstrebung - im Grundriss betrachtet - im Bereich der Zylinderkopfdichtung angeordnet ist und im Wesentlichen der Kontur der Zylinderkopfdichtung nachgeformt ist. Die Kontur der ersten Verstrebung zeichnet die Zylinderkopfdichtung nach, um deren Abdichtwirkung zu verstärken.

In weiterer Ausführung der Erfindung kann vorgesehen sein, dass das Eingussstück zumindest eine Aufnahme für eine Ventilführung eines Gaswechselventils ausbildet, wobei vorzugsweise die Aufnahme mit dem Schraubenbutzen oder dem Einsatz verbunden ist, wobei eine Auflage für eine Ventilfeder in die Aufnahme integriert sein kann. Dabei kann vorgesehen sein, dass zumindest eine Aufnahme für eine Ventilführung des Gaswechselventils in eine konische zweite oder dritte Verstrebung integriert ist.

Besonders vorteilhaft ist es, wenn das Eingussstück mehrteilig ausgeführt ist und vorzugsweise ein Zylinderelement pro Zylinder aufweist, wobei Zylinderelemente benachbarter Zylinder vorzugsweise über Steckverbindungen miteinander verbindbar sein können. Vorzugsweise weist dabei jedes Zylinderelement zwei über eine zweite Verstrebung miteinander verbundene Schraubenbutzen, sowie pro Schraubenbutzen jeweils eine weitere zweite Verstrebung auf, wobei die beiden weiteren zweiten Verstrebungen mit den Schraubenbutzen eines benachbarten Zylinderelementes verbindbar, vorzugsweise auf die Schraubenbutzen aufsteckbar, sind. Weiters kann vorgesehen sein, dass das Eingussstück pro Zylinder eine ringförmige erste Verstrebung aufweist, wobei die ringförmige erste Verstrebung mit den Schraubenbutzen des jeweiligen Zylinders verbindbar, vorzugsweise auf die Schraubenbutzen aufsteckbar, ist. Weiters kann vorgesehen sein, dass die erste Verstrebung zumindest eines Zylinders auf die Schraubenbutzen des Zylinders aufsteckbar ist. Diese Maßnahmen erleichtern das Einsetzen des Eingussstückes in die Kokillengussform.

Die Außenstruktur kann aus einem Leichtmetall, beispielsweise aus einer Aluminiumlegierung, oder aus einer Kupferlegierung bestehen. Damit ist gewährleistet, dass der Zylinderkopf auf der Feuerdeckseite möglichst hohe Wärmeleitfähigkeit aufweist und so gestaltet ist, dass die thermische Wechselbelastung möglichst geringe Spannungen induziert.

Um eine hohe Wechselfestigkeit des Zylinderkopfes zu ermöglichen, ist vorgesehen, dass das Eingussstück aus Stahl oder aus Grauguss, vorzugsweise mit Kugelgraphit, besteht. Im Unterschied zur Außenstruktur besteht die durch das Eingussstück gebildete Stützstruktur aus einem Material, das einen hohen Elastizitätsmodul aufweist, um ein geringes Deformationsniveau zu gewährleisten. Die hohe Wechselfestigkeit ist notwendig, um den zyklischen Gaslasten Widerstand zu leisten. Durch die Verwendung von Stahl oder vorgegossenem hochfestem Grauguss mit Kugelgraphit werden diese Anforderungen erfüllt. Die Stützstruktur wird pro Zylinder vorgegossen und mit den Kernen in eine Kokillengussform gelegt und eingegossen. Die Stützstruktur hat dabei die Form eines Fachwerkes, dessen Form sich an den Notwendigkeiten der Gaswechselkanäle orientiert. Es ist dabei denkbar, die Ventilsitzringe mitzugießen, auch Schraubenpfeifen oder die Nockenwellenlager können integriert werden. Darüber hinaus ist eine Unterstützung der Injektorauflage realisierbar. Eine einfache und lagegenaue Anordnung in der Kokillengussform ist möglich, wenn das Eingussstück mehrteilig ausgeführt ist, wobei einzelne Teile wie Schraubenbutzen, Einsatz, Aufnahme und/oder Verstrebungen durch Steckverbindungen miteinander verbindbar sind.

Zur Erzeugung von stabilen und verschleißfesten Ventilsitzen ist vorgesehen, dass das Gussgefüge im Bereich des Ventilsitzes umgeschmolzen wird. Es wird dabei kein Material hinzugefügt, sondern nur das ursprüngliche Gussgefüge umgeschmolzen.

Um die Rissgefahr, sowie die Neigung zum Verziehen zu reduzieren, ist es vorteilhaft, wenn das Bauteil vor dem Umschmelzvorgang auf eine Temperatur oberhalb der Martensit-Starttemperatur (ca. 300°C) des Gusswerkstoffes vorgewärmt wird. Der Umschmelzvorgang wird bevorzugt in einem Laser-Umschmelzvorgang durchgeführt.

In der Umschmelzzone entsteht aus der Schmelze durch rasches Abkühlen ein ledeburitisches Gefüge. Die Erstarrung ist im Wesentlichen durch die hohe Wärmeleitung von der Schmelze in das Grundmaterial definiert. Die Erstarrungsfront bewegt sich daher von der Aufschmelzgrenze in Richtung der Bauteiloberfläche, wodurch die gerichtete Struktur das Ledeburit entsteht. Weiters transportiert die Erstarrungsfront Defekte an die Oberfläche. Diese werden mit der Endbearbeitung beseitigt.

Um die beim Umschmelzen entstehende Deformation sowie Oberflächenwelligkeiten ausgleichen zu können, ist eine Zugabe zu berücksichtigen, die dann nach dem Umschmelzen zum Beispiel gemeinsam mit der Ventilführung bearbeitet wird.

Zum Unterschied zu bekannten Aufschmelzverfahren wird beim erfindungsgemäßen Verfahren kein Material zugeführt, sondern nur das Gussgefüge umgeschmolzen. Der Ventilsitz besteht somit aus dem Gusseisen-Grundwerkstoff des Zylinderkopfes.

Durch den Umschmelzvorgang wird somit ein verschleißbeständiges Gefüge des Ventilsitzes erreicht, ohne dass ein Ventilsitzring eingepresst werden muss. Dadurch wird ein radialer Presssitz vermieden, es ergibt sich eine bessere Wärmeabfuhr im Bereich des Ventilsitzes und es werden Bauraum und Fertigungskosten eingespart.

Im Vergleich zu induktiv gehärteten Ventilsitzen bleibt das umgeschmolzene Gefüge auch bei Temperaturen, wie sie etwa an Auslassventilen von aufgeladenen Motoren erreicht werden, stabil.

Die Erfindung wird im Folgenden anhand der Figuren näher erläutert. Es zeigen:
- Fig. 1: einen erfindungsgemäßen Zylinderkopf in einer ersten Schrägansicht;
- Fig. 2: den Zylinderkopf in einer brennraumseitigen Schrägansicht von oben;
- Fig. 3: den Zylinderkopf aus der Seite des Brennraumes;
- Fig. 4: den Zylinderkopf von oben;
- Fig. 5: das Eingussstück in einer Seitenansicht;
- Fig. 6: das Eingussstück in einer Schrägansicht;
- Fig. 7: das Eingussstück in einer Draufsicht;
- Fig. 8: ein Zylinderelement des Eingussstückes in einer Schrägansicht;
- Fig. 9: dieses Zylinderelement in einer Seitenansicht;
- Fig. 10: das Zylinderelement in einer weiteren Seitenansicht;
- Fig. 11: einen Abschlussteil des Eingussstückes in einer Schrägansicht und
- Fig. 12: eine erste Verstrebung in einer Schrägansicht.

Der Zylinderkopf 1 für mehrere Zylinder weist eine Außenstruktur 2 aus einem Leichtmetall, beispielsweise einer Aluminiumlegierung oder einer Kupferlegierung auf, in welche ein eine Stützstruktur 3 bildendes Eingussstück 4 eingebettet ist. Die Stützstruktur 3 ist fachwerkartig geformt und besteht aus Stahl oder aus Grauguss. Das Eingussstück 4 bildet Schraubenbutzen 5 für Zylinderkopfschrauben, Einsatzteile 6 zur Aufnahme von Injektoren oder Zündkerzen, sowie Aufnahmen 7 für Ventilführungen aus. Im Bereich des Feuerdeckes 17 sind der jeweiligen Kontur der Zylinderkopfdichtung nachgeformte ringförmige erste Verstrebungen 11 vorgesehen, welche die Schraubenbutzen 5 miteinander verbinden. Die Schraubenbutzen 5 sind über normal zu den Butzenachsen 5a ausgebildete zweite Versttrebungen 8 miteinander verbunden. Dritte Verstrebungen 9 verbinden die Schraubenbutzen 5 mit dem Einsatz 6. Diese dritten Verstrebungen 9 sind unter einem Winkel α <90°, vorzugsweise <60°, zu den Butzenachsen 5a und den Einsatzachse 6a geneigt und verlaufen von den Schraubenbutzen 5 ausgehend in Richtung des Feuerdeckes 17 zu den Einsätzen 6. Im Ausführungsbeispiel bilden die schräg in Richtung Feuerdeck geneigten dritten Verstrebungen 9 auch Aufnahmen 10 für Ventilführungen aus. An jeden Einsatz 6 ist ein Butzen 16 angegossen, der ein Einschraubloch 16a für eine Klemmschraube einer Injektorverschraubung aufweist.

Das Eingussstück 4 besteht im Ausführungsbeispiel pro Zylinder 20 aus einem Zylinderelement 19, sowie einer ringförmigen ersten Verstrebung 11 im Bereich des Feuerdecks 17. Diese beiden Gussteile pro Zylinder 20 bilden ineinander gesteckt durch periodische Fortsetzung das Eingussstück 4. Zusätzlich ist als Abschluss am Zylinderkopfende ein aus zwei Schraubenbutzen 5 und einer zweiten Verstrebung 8 bestehendes Abschlussstück 21 vorgesehen, welches in Fig. 11 gezeigt ist.

Jedes Zylinderelement 19 besteht aus zumindest zwei Schraubenbutzen 5 und zumindest drei zweiten Verstrebungen 8. Weiters kann das Zylinderelement 19 einen Einsatz 6 und dritte Verstrebungen 9 aufweisen, wie in den Fig. 9 bis Fig. 14 gezeigt ist. Die zweiten und ersten Verstrebungen 8, 11 weisen ringförmige Ösen 12, 13 auf, in welche die Schraubenbutzen 5 eingesteckt werden. Durch Einstecken der Ösen 12 auf die Schraubenbutzen 5 können auch Zylinderelemente 19 mehrerer Zylinder 20 miteinander verbunden werden.

Wie aus den Fig. 8 und Fig. 10 hervorgeht, kann pro Zylinder eine zweite Verstrebung 8 über den Steg 8a mit dem Butzen 16 des Einsatzes 6 verbunden sein. Der Zylinderkopf 1 besteht durch die Außenstruktur 2 auf der Seite des Feuerdecks 17 aus einem Material mit möglichst hoher Wärmeleitfähigkeit und ist so gestaltet, dass die thermische Wechselbelastung möglichst geringe Spannungen induziert. Das Material der Außenstruktur 2 ist beispielsweise eine Aluminiumlegierung oder eine Kupferlegierung. Das Eingussstück 4 innerhalb der Außenstruktur 2 besteht dagegen aus einem Material, welches einen so hohen E-Modul aufweist, um ein geringes Deformationsniveau zu gewährleisten. Weiters sollte das Eingussstück 4 auch eine hohe Wechselfestigkeit aufweisen, um der zyklischen Gaslast Widerstand zu leisten. Als Werkstoff für das Eingussstück 4 bietet sich somit hochfester Grauguss mit Kugelgraphit (GJS) oder Stahl an. Dabei wird eine Stützstruktur 3 pro Zylinder vorgegossen und mit den Kernen für die Gaswechselkanäle in die Kokillengussform gelegt und eingegossen. Das in den Fig. 9 bis Fig. 14 dargestellte Stecksystem der Stützstruktur 4 erleichtert das Einsetzen in die Kokillengussform.

Die Gasseite des Zylinderkopfes 1 kann im Rahmen der konstruktiven Möglichkeiten der Ventilverkippung als Kugelkalotte ausgeführt sein. Die Aluminiumlegierung der Außenstruktur 2 weist eine hohe Wärmeleitfähigkeit auf. Sie hat die notwendigen Gefügeeigenschaften ohne Wärmebehandlung, welche wegen der Eingusslösung zu vermeiden ist. Daher handelt es sich idealerweise um niedrig legiertes Aluminium mit möglichst homogener Struktur ohne innere Kerben und mit möglichst hoher Bruchdehnung.

Das aus Stahl oder Kugelgraphit bestehende Eingussstück 4 hat die Form eines Fachwerkes, dessen Form sich an den Notwendigkeiten der Gaswechselkanäle orientiert. Es ist möglich, die Ventilsitzringe mitzugießen. Auch Schraubenpfeifen können integriert werden. Weiters ist eine Unterstützung der Injektorauflage in das Eingussstück 4 integrierbar.

Die Kombination aus Außenstruktur 2 und Stützstruktur 3 erfüllt die an unterschiedlichen Orten auftretenden extremen Anforderungen primär durch die entsprechende Wahl der Werkstoffe und durch eine entsprechende Formgebung der Stützstruktur 3, bzw. der Brennraumbegrenzungen. Sie ist daher wesentlich besser geeignet, extreme Lasten zu ertragen, als homogene Bauteile aus Gusseisen, das die thermische Belastung nicht erträgt oder aus Aluminiumlegierungen, die mit der Steifigkeit und Schwingfestigkeit nicht auf hinreichendem Niveau sind.

## Patentansprüche

1. Zylinderkopf (1) für eine Brennkraftmaschine in Leichtbauweise mit zumindest einem in eine Außenstruktur (2) eingegossenen Eingussstück (4), wobei Außenstruktur (2) und Eingussstück (4) aus verschiedenen Werkstoffen bestehen, wobei zumindest ein Eingussstück (4) eine Stützstruktur (3) bildet und zumindest einen Schraubenbutzen (5) zur Aufnahme einer Zylinderkopfschraube ausbildet, **dadurch gekennzeichnet, dass** die Schraubenbutzen (5) jedes Zylinders (20) im Bereich des Feuerdeckes (17) durch eine erste Verstrebung (11) miteinander verbunden sind.

2. Zylinderkopf (1) nach Anspruch 1, **dadurch gekennzeichnet, dass** das Eingussstück (4) pro Zylinder (20) zumindest einen vorzugsweise zentralen Einsatz (6) zur Aufnahme eines in den Brennraum mündenden Bauteiles ausbildet.

3. Zylinderkopf (1) nach Anspruch 1 oder 2, **dadurch gekennzeichnet, dass** zumindest zwei Schraubenbutzen (5) miteinander über zumindest eine vorzugsweise normal zu den Butzenachsen (5a) angeordnete zweite Verstrebung (8) verbunden sind.

4. Zylinderkopf (1) nach Anspruch 2 oder 3, **dadurch gekennzeichnet, dass** zumindest ein Schraubenbutzen (5) mit dem Einsatz (6) über zumindest eine dritte Verstrebung (9) verbunden ist, wobei vorzugsweise die Verstrebung mit der Butzenachse (5a) und der Einsatzachse (6a) einen Winkel (α) <90°, vorzugsweise <60° einschließt.

5. Zylinderkopf (1) nach einem der Ansprüche 1 bis 4, **dadurch gekennzeichnet, dass** der Schraubenbutzen (5) und/oder der Einsatz (6) als zylindrische Hülse ausgebildet ist.

6. Zylinderkopf (1) nach einem der Ansprüche 2 bis 5, **dadurch gekennzeichnet, dass** der Einsatz (6) von der Gasseite des Feuerdeckes (17) durch die Außenstruktur (2) getrennt ist.

7. Zylinderkopf (1) nach einem der Ansprüche 2 bis 6, **dadurch gekennzeichnet, dass** an den Einsatz (6) ein Butzen (16) zur Aufnahme einer Schraube einer Injektorverschraubung angegossen ist.

8. Zylinderkopf (1) nach einem Ansprüche 1 bis 7, **dadurch gekennzeichnet, dass** die erste Verstrebung (11) ringförmig ausgebildet ist, wobei vorzugsweise die erste Verstrebung (11) - im Grundriss betrachtet - im Bereich der Zylinderkopfdichtung angeordnet ist und im Wesentlichen der Kontur der Zylinderkopfdichtung nachgeformt ist.

9. Zylinderkopf (1) nach einem der Ansprüche 1 bis 8, **dadurch gekennzeichnet, dass** das Eingussstück (4) zumindest eine Aufnahme (10) für eine Ventilführung eines Gaswechselventils ausbildet, wobei vorzugsweise die Aufnahme (10) mit dem Schraubenbutzen (5) oder dem Einsatz (6) verbunden ist.

10. Zylinderkopf (1) nach einem der Ansprüche 1 bis 9, **dadurch gekennzeichnet, dass** eine Auflage für eine Ventilfeder des Gaswechselventils in die Aufnahme (10) integriert ist.

11. Zylinderkopf (1) nach einem der Ansprüche 1 bis 10, **dadurch gekennzeichnet, dass** zumindest eine Aufnahme (10) für eine Ventilführung in die zweite oder dritte Verstrebung (8, 9) integriert ist.

12. Zylinderkopf (1) nach einem der Ansprüche 1 bis 11, **dadurch gekennzeichnet, dass** das Eingussstück (4) mehrteilig ausgeführt ist und vorzugsweise ein Zylinderelement (19) pro Zylinder (20) aufweist.

13. Zylinderkopf (1) nach Anspruch 12, **dadurch gekennzeichnet, dass** Zylinderelemente (19) benachbarter Zylinder (20) vorzugsweise über Steckverbindungen miteinander verbindbar sind.

14. Zylinderkopf (1) nach Anspruch 12 oder 13, **dadurch gekennzeichnet, dass** jedes Zylinderelement (19) zwei über eine zweite Verstrebung (8) miteinander verbundene Schraubenbutzen (5), sowie pro Schraubenbutzen (5) jeweils eine weitere zweite Verstrebung (8) aufweist, wobei die beiden weiteren zweiten Verstrebungen (8) mit den Schraubenbutzen (5) eines benachbarten Zylinderelementes (19) verbindbar, vorzugsweise auf die Schraubenbutzen (5) aufsteckbar, sind.

15. Zylinderkopf (1) nach einem der Ansprüche 12 bis 14, **dadurch gekennzeichnet, dass** die erste Verstrebung (8) zumindest eines Zylinders (20) auf die Schraubenbutzen (5) des Zylinders (20) aufsteckbar ist.

16. Zylinderkopf (1) nach einem der Ansprüche 1 bis 15, **dadurch gekennzeichnet, dass** die Außenstruktur (2) aus einer Leichtmetalllegierung, vorzugsweise einer Aluminiumlegierung, oder einer Kupferlegierung besteht.

17. Zylinderkopf (1) nach einem der Ansprüche 1 bis 16, **dadurch gekennzeichnet, dass** das Eingussstück (4) aus Stahl oder aus Grauguss, vorzugsweise mit Kugelgraphit, besteht.

18. Zylinderkopf (1) nach einem der Ansprüche 1 bis 17, **dadurch gekennzeichnet, dass** das Eingussstück (4) die Form eines Fachwerkes aufweist.

## Claims

1. A lightweight cylinder head (1) for an internal combustion engine, comprising at least one cast piece (4) that is cast into an external structure (2), with the external structure (2) and the cast piece (4) consisting of different materials, at least one cast piece (4) forming a support structure (3) and forming at least one screw stud (5) for accommodating a cylinder head screw, **characterised in that** the screw studs (5) of each cylinder (20) are connected with each other by a first bracing (11) in the region of the fire deck (17).

2. A cylinder head (1) according to claim 1, **characterised in that** the cast piece (4) forms at least one preferably central insert (6) per cylinder (20) for accommodating a component opening into the combustion chamber.

3. A cylinder head (1) according to claim 1 or 2, **characterised in that** at least two screw studs (5) are connected with each other by way of at least one second bracing (8) preferably arranged normally to the screw stud axes (5a).

4. A cylinder head (1) according to claim 2 or 3, **characterised in that** at least one screw stud (5) is connected with the insert (6) by way of at least one third bracing (9), with preferably the bracing enclosing an angle (α) < 90°, preferably < 60°, with the screw stud axis (5a) and the insert axis (6a).

5. A cylinder head (1) according to one of the claims 1 to 4, **characterised in that** the screw stud (5) and/or the insert (6) are arranged as a cylindrical sleeve.

6. A cylinder head (1) according to one of the claims 2 to 5, **characterised in that** the insert (6) is separated by the external structure (2) from the gas side of the fire deck (17).

7. A cylinder head (1) according to one of the claims 2 to 6, **characterised in that** a stud (16) for accommodating a screw of an injector screw connection is cast onto the insert (6).

8. A cylinder head (1) according to one of the claims 1 to 7, **characterised in that** the first bracing (11) is arranged annularly, with preferably the first bracing (11) being arranged in the region of the cylinder head gasket as seen in a plan view and being substantially adjusted to the shape of the cylinder head gasket.

9. A cylinder head (1) according to one of the claims 1 to 8, **characterised in that** the cast piece (4) forms at least one receiver (10) for a valve guide of a charge-changing valve, with preferably the receiver (10) being connected with the screw stud (5) or the insert (6).

10. A cylinder head (1) according to one of the claims 1 to 9, **characterised in that** a support for a valve spring of the charge-changing valve is integrated in the receiver (10).

11. A cylinder head (1) according to one of the claims 1 to 10, **characterised in that** the at least one receiver (10) for a valve guide is integrated in the second or third bracing (8, 9).

12. A cylinder head (1) according to one of the claims 1 to 11, **characterised in that** the cast piece (4) is arranged in several parts and preferably comprises one cylinder element (19) per cylinder (20).

13. A cylinder head (1) according to claim 12, **characterised in that** the cylinder elements (19) of adjacent cylinders (20) are preferably connectable with each other by way of plug-in connections.

14. A cylinder head (1) according to claim 12 or 13, **characterised in that** each cylinder element (19) comprises two screw studs (5) which are connected with each other by way of a second bracing (8) and one further second bracing (8) per screw stud (5), with the two further bracings (8) being connectable with the screw studs (5) of an adjacent cylinder element (19), preferably by being attachable onto said screw studs (5).

15. A cylinder head (1) according to one of the claims 12 to 14, **characterised in that** the first bracing (8) of at least one cylinder (20) is attachable onto the screw studs (5) of the cylinder (20).

16. A cylinder head (1) according to one of the claims 1 to 15, **characterised in that** the external structure (2) consists of a light-metal alloy, preferably an aluminum alloy, or a copper alloy.

17. A cylinder head (1) according to one of the claims 1 to 16, **characterised in that** the cast piece (4) consists of steel or gray cast iron, preferably with spheroidal graphite.

18. A cylinder head (1) according to one of the claims 1 to 17, **characterised in that** the cast piece (4) has the shape of a framework.

## Revendications

1. Culasse (1) de moteur thermique de construction légère ayant au moins une pièce (4) intégrée par coulée dans une structure extérieure (2),
* la structure extérieure (2) et la pièce intégrée (4) étant réalisées en des matériaux différents,
* au moins une pièce intégrée (4) forme une structure d'appui (3) et au moins un embout de vissage (5) pour recevoir une vis de culasse,
**caractérisée en ce que**
les embouts de vissage (5) de chaque cylindre (20) sont reliés par des premières entretoises (11) au niveau du voile coup de feu (17).

2. Culasse (1) selon la revendication 1,
**caractérisée en ce que**
la pièce intégrée (4) constitue pour chaque cylindre (20) au moins un insert (6), de préférence central, pour recevoir une pièce débouchant dans la chambre de combustion.

3. Culasse (1) selon la revendication 1 ou 2,
**caractérisée en ce qu'**
au moins deux embouts de vissage (5) sont reliés par au moins des secondes entretoises (8), de préférence perpendiculaires à l'axe (5a) des embouts.

4. Culasse (1) selon la revendication 2 ou 3,
**caractérisée en ce qu'**
au moins un embout de vissage (5) est relié à l'insert (6) par l'intermédiaire au moins des troisièmes entretoises (9),
* ces entretoises formant avec l'axe (5a) de l'embout et l'axe (6a) de l'insert un angle (α) inférieur à 90°, de préférence inférieur à 60°.

5. Culasse (1) selon l'une des revendications 1 à 4,
**caractérisée en ce que**
l'embout de vissage (5) et/ou l'insert (6) sont des manchons cylindriques.

6. Culasse (1) selon l'une des revendications 2 à 5,
**caractérisée en ce que**
l'insert (6) est séparé du côté gaz, du voile coup de feu (17) par la structure extérieure (2).

7. Culasse (1) selon l'une des revendications 2 à 6,
**caractérisée en ce que**
l'insert (6) comporte un embout (16) pour recevoir une vis de vissage d'injecteur.

8. Culasse (1) selon l'une des revendications 1 à 7,
**caractérisée en ce que**
les premières entretoises (11) sont de forme annulaire, et
* de préférence les premières entretoises (11) vues en plan se trouvent dans la zone du joint de culasse et suivent pratiquement le contour du joint de culasse.

9. Culasse (1) selon l'une des revendications 1 à 8,
**caractérisée en ce que**
la pièce intégrée (4) comporte au moins un logement (10) pour un guide de soupape d'échange de gaz,
* le logement (10) étant relié de préférence à l'embout de vissage (5) ou à l'insert (6).

10. Culasse (1) selon l'une des revendications 1 à 9,
**caractérisée en ce que**
le logement (10) intègre un appui pour le ressort de la soupape d'échange de gaz.

11. Culasse (1) selon l'une des revendications 1 à 10,
**caractérisée en ce qu'**
au moins un logement (10) est intégré dans les secondes ou les troisièmes entretoises (8, 9) pour guider une soupape.

12. Culasse (1) selon l'une des revendications 1 à 11,
**caractérisée en ce que**
la pièce intégrée (4) est en plusieurs parties et elle comporte de préférence un élément de cylindre (19) pour chaque cylindre (20).

13. Culasse (1) selon la revendication 12,
**caractérisée en ce que**
les éléments (19) de cylindres (20) voisins sont reliés de préférence par des liaisons par enfichage.

14. Culasse (1) selon la revendication 12 ou 13,
**caractérisée en ce que**
chaque élément de cylindre (19) comporte deux embouts de vissage (5) reliés par des secondes entretoises (8) et pour chaque embout de vissage (5), il y a d'autres entretoises (8),
* les deux autres secondes entretoises (8) étant reliées à l'embout de vissage (5) d'un élément de cylindre (19) voisin, de préférence par enfichage sur l'embout de vissage (5).

15. Culasse (1) selon l'une des revendications 12 à 14,
**caractérisée en ce que**
les premières entretoises (8) d'au moins un cylindre (20) sont emmanchées sur les embouts de vissage (5) du cylindre (20).

16. Culasse (1) selon l'une des revendications 1 à 15,
**caractérisée en ce que**
la structure extérieure (2) est en un alliage de métaux légers, de préférence en un alliage d'aluminium ou un alliage de cuivre.

17. Culasse (1) selon l'une des revendications 1 à 16,
**caractérisée en ce que**
la pièce intégrée (4) est en acier ou en fonte grise, de préférence en graphite sphérique.

18. Culasse (1) selon l'une des revendications 1 à 17,
**caractérisée en ce que**
la pièce intégrée (4) se présente sous la forme d'un treillis.
